# EUROPÄISCHE PATENTSCHRIFT

(11) **EP 1 212 952 B1**
(45) Veröffentlichungstag und Bekanntmachung des Hinweises auf die Patenterteilung: **04.10.2006**
(21) Anmeldenummer: 01109841.5
(22) Anmeldetag: 23.04.2001
(51) Int. Cl.: A43B 3/24, A43B 3/10

(54) **Schuh bestehend aus Sohlenteil und Oberteil**
Shoe assembly including an upper part and a sole part
Chaussure composée d'une partie semelle et d'une partie tige

(30) Priorität: 07.12.2000 DE 10061123
(43) Veröffentlichungstag der Anmeldung: 12.06.2002
(73) Patentinhaber: Stegmann, Werner K., 89293 Kellmünz/Iller (DE)
(72) Erfinder: Stegmann, Werner K., 89293 Kellmünz/Iller (DE)
(74) Vertreter: Pfister, Helmut

(56) Entgegenhaltungen:
- WO-A-01/49141
- CH-A- 666 599
- US-A- 1 617 462
- US-A- 2 764 823
- US-A- 3 603 006
- US-A- 3 874 100

## Beschreibung

Die Erfindung betrifft einen Schuh, bestehend aus einem Sohlenteil und einem entlang eines Teils des Sohlenrandes durch eine permanente verbindung verbundenen Oberteil, wobei das Sohlenteil und das Oberteil zusätzlich mittels eines verbindungsmittels entlang eines Teiles des Sohlenrandes miteinander verbunden sind.

Bei bestimmten Schuharten, beispielsweise bei Hausschuhen, besteht das Bedürfnis, die Schuhe in einem Koffer oder dergleichen unterzubringen. Im verpackten Zustand sollen dabei die Schuhe einen möglichst geringen Platzbedarf aufweisen, dennoch soll der Gebrauchswert deshalb nicht vermindert werden.

Aus der DE 87 16 546 ist ein Straßenschuh bekannt, bei dem das Oberteil von der Sohle entfernt und auf einfache Weise durch ein anderes gewünschtes Oberteil ersetzt werden kann. Das Oberteil ist in üblicher Form gestaltet, ist jedoch an seinem der Sohle zugewandten Boden offen und ist mit einer lösbaren Verriegelungseinrichtung versehen, mit der es mit der Sohle verbindbar ist. Somit können unterschiedliche Oberteile entsprechend der jeweiligen Witterungslage oder entsprechend des jeweiligen Geschmacks des Benutzers verwendet werden.

Aus der US 4,214,383 ist ein Paar Schuhe bekannt, welche insbesondere in Form von Slippers ausgeführt sind, wobei beide Teile des Paares der Slippers mittels eines Reißverschlusses miteinander derart verbindbar sind, daß sie als eine Art Verpackung entweder für die Lagerung im Haushalt bzw. für einen platzsparenden Transport vom Hersteller zum Verkäufer oder ähnlichem geeignet sind.

Aus der US 5,822,888 ist ein auswechselbarer Schuh bekannt, der eine auswechselbare Mittelsohle aufweist und der insbesondere dazu geeignet ist, eine Reihe unterschiedlicher Schuhsorten in einem Paar zu vereinigen.

Aus der DE 724 13 39 ist ein klein aufzurollender Leichtgewichtschuh oder Stiefel aus wasserdichten oder wasserabstoßenden Materialen bekannt. Dieser Schuh oder Stiefel soll den Weg von oder zum Skilift erleichtern dadurch, daß er klein aufzurollen ist, so daß er in Anoraks oder Skihüftentaschen usw. verstaut werden kann. Dieser Schuh ist lediglich aus einem Stück hergestellt und besitzt an seiner Sohlenseite eine Streifensohle, damit er aufrollbar ist.

Die CH 666 599 A5 offenbart einen Schuh, bei dem Oberteil und Sohlenteil mittels einer lösbaren Verbindung wie Druckknöpfe, Reißverschluß oder Klettverschluß miteinander verbunden sind. Diese Verbindung ermöglicht, das Oberteil zum Waschen des Sohlenteils vom Sohlenteil abzunehmen. Dies ist deshalb notwendig, weil das Oberteil aus einem Material wie zum Beispiel Leder besteht, das nicht dafür geeignet ist, gewaschen zu werden. Nach Ablösen des Oberteils vom Sohlenteil bleibt die Form des Oberteils jedoch erhalten und trägt erheblich auf. Zum Verpacken eines derartigen Schuhs bringt das Lösen von Sohlenteil zu Oberteil eine nur geringfügige Platzeinsparung, wobei die Gefahr besteht, daß beim Verpacken das Oberteil zerdrückt wird und das Material darunter leidet.

Aus der US-A-2 764 823 ist ein Schuh bekannt, bestehend beispielsweise aus einem Krepp-Papier, wobei Sohlenteil und Oberteil aus einem Zuschnitt gefertigt sind und beispielsweise in dem Zehenbereich des Schuhs miteinander verbunden sind. Oberteil und Unterteil werden nun übereinander geklappt und mittels einer Klebeverbindung fest verbunden. Zum Verpacken des Schuhs in einem Koffer ist es zwar möglich, Oberteil und Unterteil eng aufeinanderzulegen, jedoch verknittert hierbei das Oberteil, da die größere Menge an Material des Oberteils auf den Platz des Unterteils zusammengedrückt wird. Besteht nun der Schuh aus Krepp-Papier, kann das Material durch öfteres Zusammendrücken sehr leiden und kaputt gehen. Diese Schuhe sind jedoch nur für einen einmaligen Gebrauch bestimmt, da der Schuh aus Hygienegründen anschließend entsorgt werden soll.

Die WO 01/49141A1 stellt einen Schuh dar, der auf verschiedene Schuhgrößen angepaßt werden kann. Das Oberteil besteht aus einem Zuschnitt, wobei die Seitenteile und das Oberteil des Schuhs um den Fuß gelegt und an verschiedenen punktuell angeordneten Verbindungsstellen miteinander verbunden werden. Dieses Oberteil wird mittels einer lösbaren Verbindung, beispielsweise einem Klettverschluß, mit einem Sohlenteil verbunden. Hier ist zwar das Oberteil vom Sohlenteil abnehmbar und das Sohlenteil platzsparend aufzufalten, so daß es eben in einem Koffer zu liegen kommt, jedoch besteht hier die Gefahr, daß Sohlenteil vom Oberteil getrennt wird und verloren gehen kann.

Aufgabe der Erfindung ist es, einen Schuh der eingangs angegebenen Gattung derart auszugestalten, daß dieser im verpackten Zustand einen möglichst geringen Platzbedarf besitzt.

Die erfindungsgemäße Lösung besteht darin, daß, ausgehend von einem Schuh der eingangs angegebenen Gattung, das Verbindungsmittel lösbar ist, wodurch bei geöffnetem Verbindungsmittel das Oberteil in die Sohlenebene umklappbar ist.

Während ein Schuh im Normalfall eine räumliche Gestalt und einen entsprechenden Platzbedarf besitzt, erreicht die Erfindung, daß bei geöffnetem Verbindungsmittel der Schuh sich mit allen wesentlichen Teilen in einer Ebene befindet. Der Platzbedarf ist im wesentlichen nur bedingt durch die Dicke des Sohlenteils oder des Oberteils, die sehr gering gehalten werden können. Dennoch erreicht die Erfindung, daß der Schuh im Gebrauchszustand die übliche Gestalt besitzt, daß der Schuh leicht benützbar ist und auch den Fuß in gewünschter Weise umhüllt.

Der erfindungsgemäße Schuh kann in verschiedener Weise ausgestaltet sein. Es wird zwar in der Regel eine Pantoffelform bevorzugt, die Erfindung ist hierauf jedoch nicht beschränkt. Der Schuh kann auch halbschuhförmig, als Stiefel oder auch als Stiefelette ausgebildet sein.

Das Verbindungsmittel für den erfindungsgemäßen Schuh kann ein ein- oder zweiteiliger Reißverschluß sein. Es kann aber auch aus mehreren Reißverschlüssen bestehen. Möglich ist auch die Verwendung aushängbarer Reißverschlüsse, von Klettverschlüssen oder die Verbindung mittels Knopfverbindung bzw. Druckknopfverbindung. Dabei kann die Knopf- oder Druckknopfverbindung als Knopf- oder Druckknopfreihe ausgebildet sein. In einer weiteren Ausführungsform ist auch ein Verbindungsmittel als Schlaufverbindung vorgesehen.

Insbesondere schlägt die Erfindung vor, daß das Sohlenteil und das Oberteil im wesentlichen aus dem gleichen Werkstoff, vorzugsweise aus Filz bestehen. Es können aber auch andere Werkstoffe zur Anwendung kommen, beispielsweise Leder, Kunstleder, Stoff oder dergleichen.

Entgegen allen aus dem Stand der Technik bisher bekannten Schuhen besitzt die vorgestellte Erfindung den Vorteil, daß durch die erfindungsgemäße Ausgestaltung eine möglichst flache Ausführung erreicht wird. Diese möglichst flache Ausführung soll insbesondere für die Unterbringung zum Beispiel im Reisegepäck bei Reisen oder die platzsparende Verstauung im Schuhregal bzw. Schuhschrank geeignet sein. Alle bisher bekannten Schuhe, deren Oberteil vom Unterteil abtrennbar ist, stellen darauf ab, bestimmte Einsparungsmöglichkeiten bei der Verwendung von Schuhen dadurch zu erreichen, daß man verschiedene Oberteile mit einem Unterteil kombinieren kann. Damit ist eine platzsparende Aufbewahrung im Reisegepäck bzw. in heimischen Schuhschränken oder Regalen nicht gegeben. Das Verbinden von zwei Teilen eines Schuhpaares, insbesondere sind dafür allerdings nur Slipper geeignet, bringt letztlich schon eine gewisse Platzeinsparung, letztlich ist bei dieser Ausführungsform das Oberteil vom Unterteil nicht getrennt, und der Platzbedarf ist gegenüber der erfindungsgemäßen Lösung erheblich höher. Die erfindungsgemäß vorgestellte Lösung bietet den Vorteil, daß zum einen im verpackten Zustand ein sehr geringer Platzbedarf zur Lagerung bzw. Aufbewahrung benötigt wird, zum anderen ist jedoch der Gebrauchswert insgesamt voll gegeben. Das heißt, man hat die Möglichkeit, sowohl Hausschuhe als auch alle anderen Schuhformen, ob Halbschuhe oder Stiefel oder Stiefeletten, herzustellen.

Diese und weitere Merkmale der Erfindung ergeben sich aus der nachfolgenden Beschreibung sowie auch aus den Unteransprüchen. In der Zeichnung ist die Erfindung schematisch dargestellt. Es zeigen:
- Fig. 1: eine Ansicht des erfindungsgemäßen Schuhs bei geöffnetem Reißverschluß in Draufsicht,
- Fig. 2: den Schuh gemäß Fig. 1 mit geschlossenem Reißverschluß und
- Fig. 3 und Fig. 4: abgewandelte Ausführungsbeispiele der Erfindung.

Die Fig. 1 zeigt einen einstückigen Zuschnitt 5 mit dem Sohlenteil 1 und dem Oberteil 2. Der Reißverschluß 4 ist durch eine Doppellinie angedeutet. Im geöffneten Zustand kann sich das Schloß des Reißverschlusses an der Stelle 7 befinden.

Mit der gestrichelten Linie 6 ist die vom Reißverschluß freie Verbindung zwischen dem Sohlenteil und dem Oberteil angedeutet. Der Reißverschluß erstreckt sich also nur über einen Teil des Sohlenrandes, während der Sohlenrand 3 vom Reißverschluß frei bleibt.

Die Fig. 2 zeigt den Schuh, der pantoffelartig gestaltet ist, in der Gebrauchsstellung. Das Schloß 7 ist auf der Außenseite angeordnet und befindet sich in der Gebrauchsstellung an der Stelle, die in der Fig. 1 mit 8 bezeichnet ist.

In der Fig. 3 ist ein Schuh dargestellt, der auch ein Fersenteil 9 besitzt. Es können zwei Reißverschlüsse 4 und 14 vorgesehen sein, deren Schlösser 7 in der Gebrauchsstellung zusammenstoßen.

Die Fig. 4 zeigt eine Stiefelette, die im Grunde ähnlich ausgebildet ist wie der Halbschuh nach der Fig. 3. Der Sohlenteil besitzt im rückwärtigen Bereich auf der Unterseite einen Absatz 10.

Das Ausführungsbeispiel nach der Fig. 1 kann beispielsweise derart abgewandelt sein, daß je ein Reißverschluß für das Sohlenteil 1 und das Oberteil 2 vorgesehen ist. Die Reißverschlüsse sind aushängbar und bei einem zusammengehörenden Paar ist das Schloß jeweils einmal dem Sohlenteil und einmal dem Oberteil zugeordnet. Auf diese Weise wird es möglich, die beiden Reißverschlüsse eines Paares im aufgeklappten Zustand der Schuhe miteinander zu verbinden, wobei dann die beiden Zuschnitte oder dergleichen aufeinanderliegen. Hierdurch wird eine Tasche erhalten, die eine Öffnung besitzt, wodurch eine weitere Gebrauchsmöglichkeit gewonnen wird.

Die in den abhängigen Ansprüchen angeführten Rückbeziehungen weisen auf die weitere Ausbildung des Gegenstandes des Hauptanspruches durch die Merkmale des jeweiligen Unteranspruches hin.

## Patentansprüche

1. Schuh, bestehend aus einem Sohlenteil (1) und einem entlang eines Teils des Sohlenrandes (3) durch eine permanente Verbindung verbundenen Oberteil (2), wobei das Sohlenteil (1) und das Oberteil (2) zusätzlich mittels eines Verbindungsmittels entlang eines Teiles des Sohlenrandes miteinander verbunden sind, **dadurch gekennzeichnet, daß** das Verbindungsmittel (4) lösbar ist, wodurch bei geöffnetem verbindungsmittel (4) das Oberteil (2) in die Sohlenebene umklappbar ist.

2. Schuh nach Anspruch 1, **dadurch gekennzeichnet, daß** sich der Schuh im um- bzw. aufgeklappten Zustand mit allen wesentlichen Teilen in einer Ebene befindet.

3. Schuh nach einem oder beiden der vorhergehenden Ansprüche, **gekennzeichnet durch** einen einstückigen Zuschnitt (5) für das Sohlenteil (1) und das Oberteil (2).

4. Schuh nach einem oder mehreren der vorhergehenden Ansprüche, **dadurch gekennzeichnet, daß** das Sohlenteil (1) und das Oberteil (2) im Wesentlichen aus dem gleichen Werkstoff, vorzugsweise aus Filz bestehen.

5. Schuh nach einem oder mehreren der vorhergehenden Ansprüche, **dadurch gekennzeichnet, daß** auf dem Sohlenteil (1), insbesondere auf dessen Unterseite, eine zusätzliche Sohle angeordnet ist.

6. Schuh nach einem oder mehreren der vorhergehenden Ansprüche, **dadurch gekennzeichnet, daß** das Verbindungsmittel (4) im vorderen und im äußeren Bereich des Schuhs angeordnet ist, wobei die von dem Verbindungsmittel (4) freibleibende Verbindung (6) des Sohlenteils (1) mit dem Oberteil (2) an der Innenkante des Sohlenteils (1) verläuft.

7. Schuh nach einem oder mehreren der vorhergehenden Ansprüche, **gekennzeichnet durch** eine Pantoffelform, wobei der hintere Bereich des Sohlenteils (1) vom Oberteil (2) frei ist.

8. Schuh nach einem oder mehreren der vorhergehenden Ansprüche, **dadurch gekennzeichnet, daß** der Schuh halbschuhförmig ausgebildet ist.

9. Schuh nach einem oder mehreren der vorhergehenden Ansprüche, **dadurch gekennzeichnet, daß** der Schuh stiefel- oder stiefelettenförmig ausgebildet ist.

10. Schuh nach einem oder mehreren der vorhergehenden Ansprüche, **dadurch gekennzeichnet, daß** als Verbindungsmittel ein, zwei oder mehrere Reißverschlüsse, aushängbare Reißverschlüsse, ein Klettverschluß, eine Knopfverbindung, eine Druckknopfverbindung, eine Knopf- oder Druckknopfreihe oder eine Schlaufenverbindung vorgesehen ist.

11. Schuh nach einem oder mehreren der vorhergehenden Ansprüche, **dadurch gekennzeichnet, daß** die Reißverschlüsse (4) eines Paares miteinander verbindbar sind, um die aufgeklappten Zuschnitte oder dergleichen an Teilen des Randes miteinander zu verbinden.

## Claims

1. Shoe, comprising a sole part (1) and a top part (2) linked together by a permanent connection along a part of the sole edge (3), the sole part (1) and the top part (2) being linked together additionally by means of a fastener along a part of the sole edge, **characterised in that** the fastener (4) is releasable so that, when the fastener (4) is opened, the top part (2) can be folded into the sole plane.

2. Shoe according to claim 1, **characterised in that** the shoe is in one plane with all its essential parts in folded, respectively unfolded, condition.

3. Shoe according to one or both of the preceding claims, **characterised by** a one-piece cut (5) for the sole part (1) and the top part (2).

4. Shoe according to one or more of the preceding claims, **characterised in that** the sole part (1) and the top part (2) are made essentially from the same material, preferably felt.

5. Shoe according to one or more of the preceding claims, **characterised in that** on the sole part (1), in particular on its bottom face, an additional sole is arranged.

6. Shoe according to one or more of the preceding claims, **characterised in that** the fastener (4) is arranged in the front and in the exterior region of the shoe, and the link (6) of the sole part (1) which remains free of the fastener (4) runs together with the top part (2) at the interior edge of the sole part (1).

7. Shoe according to one or more of the preceding claims, **characterised by** a slipper form where the back region of the sole part (1) is free of the top part (2).

8. Shoe according to one or more of the preceding claims, **characterised in that** the shoe is designed like a usual shoe.

9. Shoe according to one or more of the preceding claims, **characterised in that** the shoe is designed like a boot or an ankle boot.

10. Shoe according to one or more of the preceding claims, **characterised in that** as fasteners one, two or more zip fasteners, releasable zip fasteners, a Velcro fastener, a button fastener, a snap fastener, a row of button fasteners or snap fasteners, or a loop fastener is provided.

11. Shoe according to one or more of the preceding claims, **characterised in that** the zip fasteners (4) of one pair can be linked together with each other in order to link together the unfolded cuts or the like to each other at parts of the edges.

## Revendications

1. Chaussure, comportant une semelle (1) et une partie supérieure (2), liée à la semelle au niveau d'une portion du bord de la semelle (3), la semelle (1) et la partie supérieure (2) étant en plus liées entre elles par un moyen de connexion (4) longeant une partie du bord de la semelle, **caractérisée en ce que** le moyen de connexion (4) peut être ouvert, permettant de déplier la partie supérieure (2) de sorte que la semelle et la partie supérieure soient dans le même plan.

2. Chaussure selon la revendication 1, **caractérisée en ce que** toutes les parties essentielles sont situées dans le même plan lorsque le moyen de connexion de la chaussure est ouvert et la chaussure dépliée.

3. Chaussure selon une ou deux des revendications précédentes, **caractérisée par** une découpe unique englobant (5) la semelle (1) et la partie supérieure (2).

4. Chaussure selon une ou plusieurs des revendications précédentes, **caractérisée en ce que** la semelle (1) et la partie supérieure (2) sont constituées de la même matière, de préférence du feutre.

5. Chaussure selon une ou plusieurs des revendications précédentes, **caractérisée en ce qu'**une semelle supplémentaire est ajoutée au niveau de la semelle (1) et de préférence au niveau de la face inférieure de la semelle (1).

6. Chaussure selon une ou plusieurs des revendications précédentes, **caractérisée en ce que** le moyen de connexion (4) est situé au niveau de la zone extérieure avant de la chaussure, et **en ce que** la connexion (6) entre la semelle (1) et la partie supérieure (2), ne faisant pas partie du moyen de connexion (4), est située au niveau du bord intérieur de la semelle (1).

7. Chaussure selon une ou plusieurs des revendications précédentes, **caractérisée par** une forme de mule, la partie arrière de la semelle (1) n'étant pas recouverte par la partie supérieure (2).

8. Chaussure selon une ou plusieurs des revendications précédentes, **caractérisée en ce que** le la chaussure possède une forme de mocassin.

9. Chaussure selon l'une ou plusieurs des revendications précédentes, **caractérisée en ce que** le la chaussure possède une forme de botte ou de bottine.

10. Chaussure selon une ou plusieurs des revendications précédentes, **caractérisée en ce que** le moyen de connexion peut être composé de deux ou plusieurs fermetures éclairs, des fermetures éclairs amovibles, une fermeture de type scratch, une fermeture avec un bouton ou avec un bouton-pression, une rangée de boutons ou de boutons-pression ou encore des lacets.

11. Chaussure selon une ou plusieurs des revendications précédentes, **caractérisée en ce que** les fermetures éclairs (4) d'une paire de chaussures peuvent être interconnectées afin de lier les découpes dépliées au niveau de certaines parties de leurs bords.
